# EUROPÄISCHE PATENTSCHRIFT

(11) **EP 0 220 200 B1**
(45) Veröffentlichungstag und Bekanntmachung des Hinweises auf die Patenterteilung: **24.08.1988**
(21) Anmeldenummer: 86901324.3
(22) Anmeldetag: 06.03.1986
(51) Int. Cl.: B65H 67/02

(54) **ANLAGE UND VERFAHREN ZUM AUTOMATISCHEN ZUFÜHREN VON VOLLEN KANNEN ZU UND ZUM ABFÜHREN LEERER KANNEN VON SPINNSTELLEN EINER SPINNMASCHINE**
INSTALLATION AND METHOD FOR THE AUTOMATIC FEEDING OF FILLED CANS AND THE AUTOMATIC EVACUATION OF EMPTY CANS IN A SPINNING MACHINE
INSTALLATION ET PROCEDE D'AMENEE AUTOMATIQUE DE POTS REMPLIS ET D'EVACUATION AUTOMATIQUE DE POTS VIDES DANS UN METIER A FILER

(30) Priorität: 30.04.1985 CH 1829/85
(43) Veröffentlichungstag der Anmeldung: 06.05.1987
(73) Patentinhaber: Büro Patent AG, CH-8750 Glarus (CH)
(72) Erfinder: PIRCHER, Herbert, D-8033 Planegg (DE)
(74) Vertreter: Schmauder, Klaus Dieter
(86) Internationale Anmeldenummer: CH8600030
(87) Internationale Veröffentlichungsnummer: WO8606358

(56) Entgegenhaltungen:
- CH-A- 589 557
- DE-A- 2 646 268
- DE-A- 2 646 313
- US-A- 3 147 817

## Beschreibung

Die Erfindung betrifft eine Anlage zum automatischen Zuführen von vollen Kannen zu und zum Abführen leerer Kannen von Spinnstellen einer Spinnmaschine gemäss Oberbegriff des Anspruches 1, sowie ein Verfahren zum Betrieb der Anlage.

In Spinnereien werden häufig mehrere grosse Spinnmaschinen parallel zueinander angeordnet, wobei die einzelnen Spinnmaschinen an zwei Seiten eine Vielzahl von Spinnstellen, beispielsweise 20 bis 200 aufweisen, die das zu verspinnende Faserband aus Kannen erhalten, die auf dem Boden stehend unter den Spinnstellen angeordnet sind. In der Regel sind pro Spinnstelle zwei Kannen vorgesehen, wobei aus einer Kanne das zu verspinnende Band entnommen wird und die andere Kanne entweder als Reserve voll ist oder bereits leer ist. In der Regel wird das Band aus der vorderen, in der ersten Reihe stehenden Kanne entnommen. Sobald diese leer ist, wird sie durch die in der zweiten Reihe stehende volle Kanne ersetzt. Das Zubringen, Auswechseln und Überwachen der Kannen an den Spinnstellen ist relativ zeitraubend und umständlich.

Aus der DE-OS 2646313 ist nun eine Anlage der eingangs genannten Art bekannt, mit der ein automatisches Kannenwechsein an derSpinnstelle einer Spinnmaschine möglich ist. Die zur Verwendung gelangende Förderanlage ist eine Hängebahn, deren Schienen an der Spinnmaschine angeordnet sind. Der Förderwagen enthält zwei Ausleger, wobei ein Ausleger zur Aufnahme einer leeren Kanne an der Spinnstelle und zum Abführen und ein Ausleger zum Zuführen und Abgeben einer vollen Kanne an der Spinnstelle dient. Um die an einer Spinnstelle hintereinander stehenden Kannen manipulieren zu können sind 3 oder 4 Kannen benachbarter Spinnstellen auf einem Drehtisch angeordnet, der von Einrichtungen des Förderwagens betätigbar ist. Diese Anlage besitzt den Nachteil, dass alle Spinnstellen mit derart komplizierten Drehtischen ausgerüstet sein müssen, wodurch die Anlage teuer und schwerfällig ist. Insbesondere ist der nachträgliche Einbau einer solchen Förderanlage an bestehende Spinnmaschinen vielfach nicht möglich und in jedem Falle kompliziert und teuer.

Aufgabe der Erfindung ist es, eine Anlage der eingangs genannten Art zu schaffen, die besonders einfach ist und möglichst wenig Eingriffe in die Spinnmaschine erfordert, sodass sie auch nachträglich an bestehende Spinnmaschinen anbaubar ist.

Die Aufgabe wird durch die kennzeichnenden Merkmale des Anspruches 1 gelöst. Durch den zusätzlichen dritten Ausleger zum zeitlich begrenzten Erfassen einer an der Spinnstelle im Einsatz befindlichen Kanne lassen sich die Kannen an den Spinnstellen manipulieren, ohne dass komplizierte Drehtische erfordenich sind. Dadurch istdieanlage äusserst einfach und erfordert praktisch keine Eingriffe in bestehende Spinnmaschinen, sodass ein nachträglicher Einbau auch an bereits bestehende Spinnmaschinen möglich ist.

Die Anlage kann auf verschiedene Arten betrieben werden. Besonders vorteilhaft ist ein Betrieb nach Anspruch 10.

Vorteilhafte Ausgestaltungen der Anlage sind in den Ansprüchen 2 bis 9 beschrieben.

Für die Aufnahme der Kannen an den Auslegern der Förderwagen ergeben sich verschiedene Ausgestaltungsmöglichkeiten. So wäre es beispielsweise möglich, die Kannen mittels Greifer zu erfassen, die eine Kanne umgreifen. Da jedoch die einzelnen Kannen an den Spinnstellen sehr dicht aneinander stehen, ist eine Ausgestaltung nach Anspruch 2 vorteilhafter, die praktisch keinen seitlichen Raum an den Kannen beansprucht. Gemäss Anspruch 3 kann zur Aufnahme der Kanne an der Tragsäule ein unterer Stützansatz vorhanden sein. Dabei ist eine Weiterbildung nach Anspruch 4 von Vorteil, um die Kanne an dem Stützansatz zu halten. Dieser Halt der Kanne kann noch durch eine Weiterbildung des Niederhaltes nach Anspruch 5 verbessert werden.

Besonders vorteilhaft ist eine Ausgestaltu ng des Halters nach Anspruch 6, da dann eine Kanne am oberen Rand erfasst und angehoben werden kann. Es können dann untere Stützansätze entfallen, wodurch die Zugänglichkeit des Auslegers und das Ergreifen einer Kanne verbessert wird. Bei einer Ausgestaltung des Halters nach Anspruch 7 ergibt sich eine besonders flache Bauart, da die horizontal legbage Klemmbacke die Zugänglichkeit des Halters nicht beeinträchtigt, sodass dieser beim Einfahren über die Kanne nur wenig über die Höhe der Kanne angehoben werden muss.

Besonders vorteilhaft ist eine Ausgestaltung nach Anspruch 8, wodurch der Ausleger feststellen kann, welchen Füllstand eine aufgenommene Kanne aufweist.

Automatische Förderanlagen sind hinlänglich bekannt. Dabei kann die Förderanlage als Hängebahn oder als schienengebundene Flurförderanlage ausgebildet sein. Besonders vorteilhaft ist jedoch eine Ausbildung nach Anspruch 9, da hier die geringsten baulichen Eingriffe in bestehende Räume und Anlagen erforderlich sind. Der Förderwagen kann längs einer am Boden angeordneten Leitspur, beispielsweise in Form eines Leitkabels oder einer am Boden angeordneten Leitspur, die beispielsweise aus einem Metallstreifen oder einem optisch wirksamen Streifen bestehen kann, geführt werden.

Ausführungsbeispiele der erfindungsgemässen Anlage werden nachfolgend anhand schematischer Zeichnungen näher beschrieben, dabei zeigen:
Figur 1 eine Anlage im Grundriss;
Figur 2 den Flurförderwagen mit einer ersten Ausführungsform eines Auslegers und mit einer vollen Kanne vor einer Spinnstelle in Ansicht quer zur Fahrrichtung;
Figur 3 einen Flurförderwagen mit einerzweiten Ausführungsform des Auslegers beim Aufnehmen einer im Betrieb befindlichen Kanne an einer Spinnstelle, in Ansicht quer zur Fahrrichtung; und
Figur 4 einen Flurförderwagen mit einer dritten Ausführungsform eines Auslegers beim Aufnehmen einer leeren Kanne, in Ansicht quer zur Fahrrichtung.

Die Figur 1 zeigt den Grundriss bzw. das Schema einer Anlage mit mehreren Spinnmaschinen 2₁, 2₂, 2₃, die parellel zueinander und mit Abstand voneinander angeordnet sind. Jede Spinnmaschine weist auf jeder Seite eine Anzahl Spinnstellen 4₁, bis 4ₙ auf. An jeder Spinnstelle sind zwei Kannen 6 hintereinander angeordnet, sodass an jeder Seite der Maschine zwei Reihen, d.h. eine vordere Reihe 10 und eine hintere Reihe 12 solcher Kannen vorhanden ist. Die Kannen stehen auf dem Boden 14 unterhalb der Spinnstelle, wobei die Kannen 6 der hinteren Reihe 12 teilweise unterhalb des Maschinengestells 16 stehen. Wie insbesondere aus den Figuren 2 bis 4 hervorgeht, wird aus einer Kanne 6 ein Band 18 aus Fasern abgezogen und der Spinnstelle 4 zugeführt.

Eine Flurförderanlage 20 mit selbsttätig fahrbaren Flurförderwagen 22 verbindet eine Versorgungsstation 24 und eine Kannenabgabestation 26 mit den Spinnstellen 4 der Spinnmaschinen 2, bis 2₃. Jeder Flurförderwagen enthält eine erste Steuervorrichtung 28 für den automatischen Fahrbetrieb und eine zweite Steuervorrichtung 30 mit einem Steuerprogramm zum automatischen Aufnehmen und Abgeben von Kannen. Die Flurförderwagen 22 fahren längs einer Leitspur 32. An Verzweigungsstellen 34, bis 34₆ sind Kodmarkierungen 36, bis 36₆ neben der Leitspur 32 angeordnet, auf die die erste Steuervorrichtung 28 anspricht und entsprechend einem eingegebenen Zielcode selbsttätig das Ziel d.h. die Spinnstelle anfährt. In den Streckenabschnitten 38, bis 38₆ längs der Spinnmaschinen 2, bis 2₃ sind die einzelnen Spinnstellen durch Markierungen 40, bis 40ₙ am Boden gekennzeichnet. Durch einfaches Abzählen der Markierungen findet der Flurförderwagen 22 die einprogrammierte Spinnstelle 4. An jeder Spinnstelle ist ein Befehlsgeber 42, bis 42ₙ angeordnet, der zum Abrufen des Flurförderwagens dient und über eine Leitungs- oder Funkverbindung 44 mit der Versorgungsstation 24 in Verbindung steht, um dort einen Flurförderwagen abzurufen. Die Anlage ist so ausgestaltet, dass ein Flurförderwagen stets in Vorwärtsfahrt und ohne zu wenden jede Seite einer Spinnmaschine 2, bis 2₃ erreichen kann. Flurförderanlagen mit selbsttätig fahrbaren Flurförderwagen, die für eine Anlage der vorliegenden Art geeignet sind, sind mehrfach bekannt, so beispielsweise aus den US-PSen 2996137, 3147817, 3482644, insbesondere 3 628 624, 3 948 342, 4 015 680 usw.

Jeder Flurförderwagen 22 weist einen ersten Ausleger 46 zur Aufnahme einer vollen Kanne V an der Versorgungsstation 24 auf und zur Abgabe an eine Spinnstelle. Ein zweiter Ausleger 48 dient zum Aufnehmen einer leeren Kanne L an einer Spinnstelle. Ein dritter Ausleger 50 dient zum zeitlich begrenzten Erfassen einer an einer Spinnstelle im Einsatz befindlichen Kanne E, um diese zurückzunehmen und gegebenenfalls aus einer Reihe 10 in die andere Reihe 12 zu versetzen. Wie insbesondere aus den Figuren 2 bis 4 hervorgeht, weist jeder Ausleger eine Tragsäule 52 auf, die sich am unteren Ende über schwenkbare Rollen 54 am Boden 14 abstützt. Die Tragsäule 52 ist mittels ausfahrbarer Schubstangen 56, 58 mit dem Fahrgestell 60 des Flurförderwagens 22 verbunden. Die Schubstangen werden im vorliegenden Beispiel aus einem teleskopierbaren Kolben/Zylinder-Aggregat 62 gebildet, welches vorzugsweise hydraulisch betätigt wird. An der Tragsäule 52 sind in der unteren Hälfte seitliche Stützarme 64 angeordnet, die am Umfang einer Kanne angreifen. Weiter ist die Tragsäule 52 mit einem Halter 66 ausgestattet, um eine Kanne am Ausleger zu halten. In einem ersten Ausführungsbeispiel gemäss Figur 2 weist die Tragsäule 52 am unteren Ende einen Stützansatz 68 zum Absetzen einer Kanne auf. Der Halter 66 ist als Niederhalter ausgebildet, der in vertikaler Richtung bewegbar ist und die Kanne vorzugsweise übergreift. Nahe der Tragsäule 52 besitzt der Niederhalter 66 einen in die Kanne eingreifenden Halteansatz 70, um die Kanne an der Tragsäule 52 zu halten.

Bei der Ausführungsvariante gemäss Figur 3 besitzt die Tragsäule 52 keinen unteren Stützansatz und der Halter 72 ist als vertikal bewegbarer Galgen ausgebildet. Der Halter weist einen horizontalen, den Rand der Kanne übergreifenden Arm 74 auf, an dem nach unten vorstehende Klemmbakken 76, 78 angeordnet sind. Diese können über nicht näher dargestellte Mittel geöffnet und geschlossen werden. Zum Ansetzten des Auslegers sind die Klemmbacken 76, 78 geöffnet und der Arm 74 vertikal so weit ausgefahren, dass die Klemmbacken 76, 78 den Rand der Kanne überfahren können. Dann wird der Halter 72 abgesenkt, bis die Klemmbacken 76, 78 den oberen Rand einer Kanne übergreifen. Die nicht näher dargestellten Mittel dienen dann zum Festspannen der Klemmbacken 76, 78, wodurch die Kanne sicher am Ausleger gehalten ist. Durch erneutes Ausfahren des Halters 72 in vertikaler Richtung kann die Kanne angehoben werden, sodass sie zum Verfahren die notwendige Bodenfreiheit aufweist, wie dies in Figur 3 dargestellt ist. Die festgeklemmten Klemmbacken 76, 78 reichen aus, um die Kanne zu halten, sodass auf einen unteren Stützansatz 68 verzichtet werden kann. Seitliche Stützarme 64 gewährleisten den ausreichenden seitlichen Halt.

Figur 4 zeigt ein weiteres Ausführungsbeispiel eines Auslegers, bei dem der Halter 80 ähnlich dem Halter 72 an einem Arm 82 Klemmbacken 84, 86 aufweist. Die der Tragsäule zugeordnete Klemmbacke 84 ist vertikal ausgerichtet und feststehend angeordnet. Die bewegliche Klemmbacke 86 hingegen ist mittels nicht näher dargestellter Mittel betätigbar und liegt in geöffneter Stellung horizontal im Arm 82. Dadurch muss der Halter 80 mit seinem Arm 82 weniger hoch ausgefahren werden, als der Halter 72 der Figur 3, um den Rand einer Kanne zu überfahren. Dies ist insbesondere dort von Vorteil, wo der Abstand zwischen Kanne 6 und Maschinengestell 16 relativ begrenzt ist.

Wie Figur 3 zeigt, ist der Ausleger 48 mit einem auf das Gewicht der aufzunehmenden Kanne E ansprechenden Sensor 88 ausgestattet, der in nicht näher dargestellter Weise mit der zweiten Steuervorrichtung verbunden ist. Hierzu stützt sich das Schwenklager 90 der Rolle 54 an einer Feder 92 ab, die sich ihrerseits an einem Innenflansch 94 in der Tragsäule 52 abstützt. Das Schwenklager 90 ist überdies mit einer Stange 96 verbunden, die den Sensor 88 betätigt. Mit Hilfe des Sensors 88 ist es möglich, volle Kannen V von leeren Kannen L und von im Einsatz befindlichen teilweise gefüllten Kannen E zu unterscheiden.

Die Funktionsweise der Anlage ist beispielsweise wie folgt.

Geht an einer Spinnstelle 4ₐ der Bandvorrat in einer Kanne 6 zur Neige, so wird über einen entsprechenden Befehlsgeber 42₈ über die Verbindung 44 ein Signal an die Versorgungsstation 24 abgegeben. Dabei können gleichzeitig die erste und die zweite Steuervorrichtung 28, 30 des Flurförderwagens aktiviert werden. Die zweite Steuereinrichtung 30 löst dabei den ersten Ausleger 46 aus, der von einem Vorrat eine volle Kanne V aufnimmt. Nach Abschluss des Aufnahmevorganges wird die erste Steuervorrichtung 28 aktiviert und mit dem durch den Befehlsgeber 42₈ bestimmten Zielcode versehen. Der Flurförderwagen 22 setzt sich daraufhin längs der Leitspur 32 in Bewegung. Stellt der Flurförderwagen an der Verzweigungsstelle 34, fest, dass der Zeilcode im Streckenabschnitt 38, liegt, so schwenkt der Flurförderwagen an der Verzweigungsstelle 34, ab. Durch einfaches Abzählen der Markierungen 40, bis 40₈ erreicht der Flurförderwagen die Spinnstelle 4₈.

Der Flurförderwagen hält derart vor der Spinnstelle 4₈ an, dass der dritte Ausleger 50 der vorderen in der ersten Reihe stehenden Kanne E gegenübersteht, die gerade im Einsatz ist. Das in der zweiten Steuervorrichtung vorhandene Kannenwechsel-Programm löst den Kannenwechsel aus. Der dritte Ausleger 50 erfasst nun die im Einsatz stehende Kanne E und führt sie in den Flurförderwagen (Figur 3). Dann fährt der Flurförderwagen um eine Teilung zurück, bis der zweite Ausleger 48 an der Spinnstelle 4₈ ansteht. Der zweite Ausleger 48 erfasst die in der zweiten Reihe 12 stehende leere Kanne L (Figur4) und führtdiese in den Flurförderwagen. Daraufhin fährt der Flurförderwagen wiederum um eine Teilung vor, bis der dritte Ausleger 50 der Spinnstelle 4₈ gegenübersteht. Der Ausleger 50 bringt nun die im Einsatz stehende Kanne E in die zweite Reihe 12 und setzt sie dort ab. Nach Zurücknehmen des Auslegers 50 fährt der Flurförderwagen wiederum um eine Teilung vorwärts, bis der erste Ausleger 46 der Spinnstelle 4₈ gegenübersteht. Der erste Ausleger 46 stellt nun die volle Kanne V in der ersten Reihe 10 vor der Spinnstelle 4₈ ab. Nach Zurückziehen des Auslegers 46 ist der Kannenwechselvorgang beendet und die zweite Steuervorrichtung 30 gibt der ersten Steuervorrichtung 28 den Befehl, in die Kannenabgabestation 26 zu fahren. Dort gibt der zweite Ausleger 48 die leere Kanne L an einem Stapelplatz ab. Daraufhin kann ein neuer Arbeitszyklus ausgelöst werden.

### Bezugszeichenliste

## Patentansprüche

1. Anlage zum automatischen Zuführen von vollen Kannen zu und zum Abführen leerer Kannen von Spinnstellen einer Spinnmaschine, mit einer Versorgungsstation (24), die über eine Förderanlage (20) mit mindestens einem selbständig fahrbaren Förderwagen (22) mit den Spinnstellen (4₁ bis4ₙ) längs einer Spinnmaschine (2₁ bis 2₃) verbunden ist, wobei der Förderwagen (22) quer zur Fahrrichtung ausfahrbare Ausleger (46, 48, 50) aufweist, von denen ein erster Ausleger (46) zur Aufnahme und Abgabe einervollen Kanne (V) und derzweiteAusleger (48) zurAufnahmeundAbgabe einer leeren Kanne (L) ausgebildet ist, wobei die Spinnstellen (4₁ bis 4ₙ) mit Befehlsgebern (42₁ bis 42ₙ) zum Abrufen des Förderwagens (22) ausgestattet sind und der Förderwagen (22) eine erste Steuervorrichtung (28) für einen automatischen Fahrbetrieb und eine zweite Steuervorrichtung (30) zum automatischen Aufnehmen und Abgeben der Kannen (6) aufweist, dadurch gekennzeichnet, dass der Förderwagen (22) einen dritten quer zur Fahrrichtung ausfahrbaren Ausleger (50) aufweist, der vorzugsweise zwischen dem ersten und dem zweiten Ausleger (46, 48) angeordnet ist und zum zeitlich begrenzten Erfassen einer an der Spinnstelle (4, bis 4ₙ) im Einsatz befindlichen Kanne (E) dient, um eine hinter dieser Kanne stehende leere Kanne (L) zu erfassen.

2. Anlage nach Anspruch 1, dadurch gekennzeichnet, dass jeder Ausleger (46, 48, 50) eine vertikale Tragsäule (52) aufweist, die sich vorzugsweise über Rollen (54) am Boden (14) abstützt und am quer zum Förderwagen ausfahrbaren Schubstangen (56, 58) gehalten ist und in der unteren Hälfte seitliche Stützarme (64) für die Kanne und am oberen Ende einen Halter (66, 72, 80) für die Kanne aufweist.

3. Anlage nach Anspruch 2, dadurch gekennzeichnet, dass die Tragsäule (52) am unteren Ende einen Stützansatz (68) zum Absetzen der Kanne aufweist.

4. Anlage nach Anspruch 2, dadurch gekennzeichnet, dass der Halter (66) als vertikal bewegbarer Niederhalter ausgebildet ist, der die Kanne vorzugsweise übergreift.

5. Anlage nach Anspruch 4, dadurch gekennzeichnet, dass am Niederhalter (66) nahe der Tragsäule (52) ein in die Kanne eingreifender Halteansatz (70) angeordnet ist.

6. Anlage nach Anspruch 2, dadurch gekennzeichnet, dass der Halter (72) als vertikal bewegbarer Arm (74, 82) ausgebildet ist, der am oberen Rand der Kanne festklemmbare Klemmbacken (76, 78, 84, 86) aufweist.

7. Anlage nach Anspruch 6, dadurch gekennzeichnet, dass einer der Klemmbacken (84) feststehend, vertikal ausgerichtet nahe der Tragsäule (52) angeordnet ist und der andere Klemmbacken (86) in geöffneter Stellung horizontal ausgerichtet ist und gegen den feststehenden Klemmbacken (84) verschwenkbar ist.

8. Anlage nach Anspruch 1, dadurch gekennzeichnet, dass die Ausleger (46, 48, 50) auf das Gewicht der aufzunehmenden Kanne ansprechende Sensoren (88) aufweisen, die mit der zweiten Steuervorrichtung (30) verbunden sind.

9. Anlage nach Anspruch 1, dadurch gekennzeichnet, dass die Förderanlage als schienenlose Flurförderanlage ausgebildet ist.

10. Verfahren zum Betrieb der Anlage nach Anspruch 1, dadurch gekennzeichnet, dass der Förderwagen (22) zuerst mit seinem dritten Ausleger (50) an der Spinnstelle (4₈) anhält und eine vordere, in der ersten Reihe (10) stehende, im Einsatz befindliche Kanne (E) vorholt and hält, worauf der Förderwagen (22) mit seinem zweiten Ausleger (48) an die Spinnstelle (4₈) fährt und mittels des zweiten Auslegers (48) die hintere, in der zweiten Reihe (12) stehende leere Kanne (L) zum Förderwagen (22) bringt, daraufhin fährt der Förderwagen (22) wieder mittels seines dritten Auslegers (50) an die Spinnstelle (4₈) und stelle durch Ausfahren des dritten Auslegers (50) die im Einsatz befindliche Kanne (E) hinten in der zweiten Reihe (12) ab, worauf der Förderwagen (22) nach Zurückziehen des dritten Auslegers (50) mit seinem ersten Ausleger (46) vor die Spinnstelle (4₈) gefahren wird und der erste Ausleger (46) die volle Kanne (V) vorne in der ersten Reihe (10) abstellt.

## Claims

1. Apparatus for automatically supplying full cans (2) and removing empty cans from spinning stations of a spinning machine, having a supply station (24) which is connected, via a conveyor system (20) having at least one independently movable conveying truck (22), to the spinning stations (4, to 4ₙ) along a spinning machine (2, to 2₃), the conveying truck (22) having arms (46,48, 50) which can be moved out transversely to the direction of travel, a first arm (46) being constructed to take up and deliver a full can (V) and the second arm (48) being constructed to take up and deliver an empty can (L), the spinning stations (4, to 4ₙ) being equipped with command means (42, to 42ₙ) for calling the conveying truck (22), and the conveying truck (22) has a first control device (28) for automatic travel and a second control device (30) for automatic take up and delivery of the cans (6), characterised in that the conveying truck (22) has a third arm (50) which can be moved out transversely to the direction of travel and which is preferably arranged between the first and second arms (46,48) and serves to pick up a can (E) in use at the spinning station (4, to 4ₙ) for a limited period of time, in order to pick up an empty can (L) located behind this can.

2. Apparatus according to claim 1, characterised in that each arm (46, 48, 50) has a vertical support cofumn (52) which preferably rests on the ground (14) via rollers (54) and is held on push rods (56,58) which can be moved out transversely to the conveying truck and has, in its bottom half, lateral support arms (64) for the can and, at the top end, a holder (66, 72, 80) for the can.

3. Apparatus according to claim 2, characterised in. that the support column (52) has at its bottom end a support attachment (68) for depositing the can.

4. Apparatus according to claim 2, characterised in that the holder (66) is constructed as a vertically movable pressing member which preferably engages over the can.

5. Apparatus according to claim 4, characterised in that a holding attachment (70) which engages in the can is arranged on the pressing member (66) near the support column (52).

6. Apparatus according to claim 2, characterised in that the holder (72) is constructed as a vertically movable arm (74, 82) which has clamping jaws (76,78,84,86) which can be clamped on the upper edge of the can.

7. Apparatus according to claim 6, characterised in that one of the clamping jaws (84) is fixedly arranged in a vertical position near the support column (52) and the other clamping jaw (86) is horizontally aligned in the open position and is pivotable towards the fixed clamping jaw (84).

8. Apparatus according to claim 1, characterised in that the arms (46, 48, 50) have sensors (88) which respond to the weight of the can to be picked up, the sensors (88) being connected to the second control device (30).

9. Apparatus according to claim 1, characterised in that the conveyor system is constructed as a trackless floor conveyor system.

10. Process for operating the apparatus as claimed in claim 1, characterised in that the conveying truck (22) first stops with its third arm (50) atthe spinning station (4_{µ}) and picks up and holds a front can (E) which is in use and which is in the first row (10), then the conveyor truck (22) moves on until its second arm (48) reaches the spinning station (4₈) and by means of the second arm (48) it brings the rear empty can (L) in the second row (12) to the conveying truck (22), then the conveying truck (22) moves on until its third arm (50) reaches the spinning station (4₈) and by extending its third arm (50) it deposits the can (E) which is in use at the back of the second row (12), after which the conveying truck (22) retracts the third arm (50) and moves on until its first arm (46) is in front of the spinning station (4₈) and the first arm (46) deposits the full can (V) at the front in the first row (10).

## Revendications

1. Installation pour amener automatiquement des pots pleins aux postes de filage d'un métier à filer et pour évacuer les pots vides de ces postes, installation comportant une station d'alimentation (24) qui est reliée au poste de filage (4, à 4ₙ) le long d'un métier à filer (2, à 2₃) par l'intermédiaire d'une installation de transport (20) comportant au moins un chariot de transport (22) susceptible de se déplacer automatiquement, ce chariot de transport (22) comportant des potences (46, 48, 50) susceptibles de se développer transversalement par rapport à la direction de déplacement du chariot, une première (46) de ces potences étant prévue pour recevoir et délivrer un pot rempli (V) et la seconde potence (48) étant prévue pour recevoir et délivrer un pot vide (L), les postes de filage (4, à 4ₙ) étant équipés d'émetteurs d'ordre (42, à 42n) pour appeler le chariot de transport (22), et le chariot de transport (22) comportant un premier dispositif de commande (28) pour se déplacer automatiquement et un second dispositif de commande (30) pour prendre et pour délivrer automatiquement les pots (6), installation caractérisée en ce que le chariot de transport (22) comporte une quatrième potence (50) susceptible de se développer transversalement par rapport à la direction de déplacement du chariot, qui est disposée de préférence entre la première et la seconde potence (46, 48) et qui est utilisée pour saisir pendant un temps limité un pot (E) se trouvant en service sur les postes de filage (4, à 4ₙ), pour permettre de saisir un pot vide (L) se trouvant derrière ce pot (E).

2. Installation selon la revendication 1, caractérisée en ce que chaque potence (46, 48, 50) comporte une colonne porteuse verticale (52) qui prend appui de préférence par l'intermédiaire de galets (54) sur le sol (14) et qui est maintenue par des tiges de poussée (56, 58) susceptibles de se développer transversalement par rapport aux chariots de transport, tandis qu'elle comporte dans sa moitié inférieure des bras de soutien latéraux (64) pour le pot et à son extrémité supérieure un organe de maintien (66, 72, 80) pour le pot.

3. Installation selon la revendication 2, caractérisée en ce que la colonne porteuse (52) comporte à son extrémité inférieure un appendice de soutien (68) pour y déposer le pot.

4. Installation selon la revendication 2, caractérisée en ce que l'organe de maintien (66) revêt la forme d'un presse-flanc susceptible de se déplacer verticalement qui vient de préférence en prise sur le pot.

5. Installation selon la revendication 4, caractérisée en ce que l'appendice de maintien (70) venant en prise sur le pot est disposé sur le presse-flanc (66) au voisinage de la colonne porteuse (52).

6. Installation selon la revendication 2, caractérisée en ce que l'organe de maintien (72) revêt la forme d'un bras (74, 82) susceptible de se déplacer verticalement, qui comporte sur le bord supérieur du pot des mâchoires de serrage susceptibles d'être serrées (76, 78, 84, 86).

7. Installation selon la revendication 6, caractérisée en ce qu'une des mâchoires de serrage (84) est fixe, orientée verticalement au voisinage de la colonne porteuse (52) tandis que l'autre mâchoire de serrage (86) est orientée horizontalement lorsqu'elle est ouverte et peut basculer vers la mâchoire de serrage fixe (84).

8. Installation selon la revendication 1, caractérisée en ce que les potences (46, 48, 50) compor- tentdesdétecteurs (88) réagissant au poids du pot à saisir, et qui sont reliés au deuxième dispositif de commande (30).

9. Installation selon la revendication 1, caractérisée en ce que l'installation de transport revêt la forme d'une installation de transport au sol sans rail.

10. Procédé pour exploiter l'installation selon la revendication 1, procédé caractérisé en ce que le chariot de transport (22) s'arrête tout d'abord avec sa troisième potence (50) au poste de filage (4₈) où il prend un pot antérieur (E) placé dans la première rangée (10) et se trouvant en service, et le maintient, après quoi le chariot de transport (22) se déplace au poste de filage (4₈) avec sa seconde potence (48) et au moyen de cette seconde potence (48) amène un pot vide (L) placé dans la deuxième rangée (12) au chariot de tranport (22), le chariot de transport (22) se déplaçant ensuite à nouveau avec sa troisième potence (50) au poste de filage (4₈) et déposant par développement de cette troisième potence (50) le pot se trouvant en service (E) derrière dans la deuxième rangée (12), après quoi le chariot de transport (22) après retrait de la troisième potence (50) se déplace avec sa première potence (46) devant le poste de filage (4₈) et dépose avec cette première potence (46) le pot rempli (V) devant dans la première rangée (10).
